# DEMANDE DE BREVET EUROPEEN

(11) **EP 4 741 604 A1**
(43) Date de publication de la demande: **13.05.2026**
(21) Numéro de dépôt: 25213630.4
(22) Date de dépôt: 05.11.2025
(51) Int. Cl.: E04H 4/08, E04H 4/10

(54) **ENSEMBLE DE MOTORISATION D'UNE COUVERTURE ENROULABLE D'UN BASSIN**

(30) Priorité: 06.11.2024 FR 2412158
(71) Demandeur: MG International, 13600 La Ciotat (FR)
(72) Inventeur: FRANCISCO, Alexandre, 13600 La Ciotat (FR); GORLIER, Maxime, 13600 La Ciotat (FR)
(74) Mandataire: Cabinet Beau de Loménie

(57) **Abrégé**

L'invention concerne un ensemble de motorisation (2-1) d'une couverture enroulable d'un bassin comprenant un motoréducteur ayant un moteur électrique (M) alimenté en courant électrique continu avec une tension continue d'au plus 30 V, un moyen d'entraînement en rotation de la couverture enroulable couplé au motoréducteur, des moyens internes (6a) pour fournir une information sous la forme d'un contact sec externe (Cs) d'un état extrême de la couverture en position bassin totalement fermé lorsque le motoréducteur est dans une position de fin de course selon un premier sens, et des moyens internes (6b) pour fournir une autre information sous la forme d'un autre contact sec externe (Cs) d'un état extrême de la couverture en position bassin totalement ouvert lorsque le motoréducteur est dans une position de fin de course selon un second sens opposé au premier sens.

## Description

### Domaine technique

L'invention se rapporte au domaine général de la motorisation d'une couverture enroulable de bassin, telle qu'un volet roulant, une bâche à barre, une bâche à bulles, ou une terrasse mobile d'une piscine.

### Technique antérieure

Les piscines privées sont de plus en plus fréquemment équipées de systèmes automatiques pour le traitement de l'eau, tels que les pompes doseuses ou les électrolyseurs au sel pour la production de chlore.

Quel que soit le système de traitement choisi, le chlore présent dans la piscine s'évapore naturellement de l'eau. Il est donc important de disposer d'une source de chlore suffisante en fonction de la taille du bassin pour assurer un bon dosage en chlore de l'eau au regard de l'évaporation.

Cependant, lorsque la piscine est couverte (par un volet roulant, une bâche à barre, une bâche à bulles, une terrasse mobile, etc.), l'évaporation naturelle du chlore est largement réduite en comparaison à la configuration dans laquelle la piscine est découverte.

Il apparait donc nécessaire que le système de automatique de traitement de l'eau soit informé en temps réel du fait que la piscine est couverte afin de réduire l'apport en chlore et éviter ainsi un surdosage de chlore.

A cet effet, la plupart des systèmes connus pour le traitement de l'eau, et notamment les électrolyseurs au sel, possèdent une entrée électrique pouvant recevoir un contact sec afin de connaître l'état bassin totalement ouvert ou l'état bassin totalement fermé.

Généralement, cette fonction est réalisée à l'aide d'une carte électronique qui reçoit du moteur électrique d'enroulement de la couverture l'information sur connaître l'état bassin totalement ouvert ou l'état bassin totalement fermé et la transmets au système automatique de traitement de l'eau.

Par ailleurs, il existe deux technologies principales permettant au moteur électrique d'enroulement de la couverture de réaliser les fins de course (correspondant à l'état bassin totalement ouvert et à l'état bassin totalement fermé) ; à savoir une technologie dite électronique, et une technologie dite mécanique (qui est la plus répandue).

Avec la technologie dite électronique, le moteur électrique d'enroulement de la couverture comprend un capteur (par ex. de type microrupteur, inductif, à effet hall, une roue codeuse, etc.) qui envoie, pendant la rotation du moteur, un signal à une carte électronique externe lors de la détection d'une ou plusieurs cibles par tour de moteur. La carte électronique permet de compter le nombre de signaux reçus du capteur du moteur et déterminer l'état bassin totalement ouvert et l'état bassin totalement fermé (sachant qu'un premier nombre prédéterminé de signaux correspond à l'état bassin totalement ouvert, tandis qu'un second nombre prédéterminé de signaux correspond à l'état bassin totalement fermé). Ainsi, la carte électronique permet de traiter l'information de position de la couverture et la communiquer via un contact sec au système automatique de traitement de l'eau.

Avec la technologie dite mécanique, le moteur électrique d'enroulement de la couverture comprend un système d'engrenages tournant avec le moteur. En tournant, ces engrenages permettent la translation simultanée et opposée de deux autres engrenages voyageurs jusqu'à la position de deux butées qui, lorsqu'elles sont atteintes, actionnent des capteurs (par ex. de type microrupteur) pour déterminer les fins de course. Les capteurs communiquent alors les signaux de fins de course à une carte électronique qui traite l'information de position de la couverture et la communique via un contact sec au système automatique de traitement de l'eau.

Ces deux technologies présentent l'inconvénient de la présence d'une carte électronique qui traite l'information de position de la couverture et la communique via un contact sec au système automatique de traitement de l'eau qui soit externe au système de motorisation de la couverture, ce qui complexifie le fonctionnement de l'ensemble.

### Exposé de l'invention

La présente invention a donc pour but de proposer un ensemble de motorisation intégrant un système pour fournir des informations de positions de la couverture sous la forme de contacts secs directement au système automatique de traitement de l'eau.

Conformément à l'invention, ce but est atteint grâce à un ensemble de motorisation d'une couverture enroulable d'un bassin capable de fournir des informations de positions de la couverture sous la forme de contacts secs, comprenant :
- un motoréducteur ayant un moteur électrique alimenté en courant électrique continu avec une tension continue d'au plus 30 V,
- un moyen d'entraînement en rotation de la couverture enroulable couplé au motoréducteur,
- des moyens internes pour fournir une information sous la forme d'un contact sec externe d'un état extrême de la couverture en position bassin totalement fermé lorsque le motoréducteur est dans une position de fin de course selon un premier sens, et
- des moyens internes pour fournir une autre information sous la forme d'un autre contact sec externe d'un état extrême de la couverture en position bassin totalement ouvert lorsque le motoréducteur est dans une position de fin de course selon un second sens opposé au premier sens.

L'invention est remarquable en ce que l'ensemble de motorisation comprend en interne des moyens capables de fournir à un système externe (par ex. un système automatique de traitement de l'eau) des informations de positions de la couverture sous la forme de contacts secs externes. En particulier, le système selon l'invention ne nécessite pas le recours à une carte électronique.

Selon un mode de réalisation, au moins l'un des contacts secs externes est réalisé par deux conducteurs électriques sans potentiel en sortie du motoréducteur.

Selon un autre mode de réalisation, les deux contacts secs externes sont réalisés chacun par trois conducteurs électriques dont l'un est commun aux deux contacts secs externes.

Les moyens internes pour fournir des informations peuvent comprendre des moyens de détection de positions préréglées de fins de course du motoréducteur permettant l'arrêt du moteur électrique lorsqu'ils sont actionnés et le fonctionnement normal du moteur électrique lorsqu'ils sont non actionnés.

Dans ce cas, les moyens de détection de positions préréglées de fins de course du motoréducteur sont avantageusement aptes :
- lorsqu'ils sont activés, à fournir une information, sous la forme d'un contact sec, d'un état de la couverture en position bassin totalement fermé ou d'un état de la couverture en position bassin totalement ouvert, et
- lorsqu'ils sont non activés, à fournir une autre information, sous la forme de l'absence de contact sec, d'un état de la couverture en position bassin non totalement fermé ou d'un état de la couverture en position bassin non totalement ouvert.

Toujours dans ce cas, lequel les moyens de détection de positions préréglées de fins de course du motoréducteur peuvent comprendre des moyens de traitement analogiques ou numériques pour fournir des informations externes sous la forme de contacts secs.

Selon une première alternative, les moyens de détection de positions préréglées de fins de course du motoréducteur peuvent comprendre des moyens internes de comptage d'un nombre de tours réalisés dans un sens ou dans l'autre par le moteur électrique et de comparaison de ce nombre de tours à des consignes de fins de course du motoréducteur correspondant à la position bassin totalement ouvert et à la position bassin totalement fermé de la couverture.

Dans cette première alternative, le moteur électrique peut comprendre un détecteur apte à envoyer un signal lors de la détection d'au moins une cible solidaire de la rotation du moteur électrique vers une carte électronique permettant de compter le nombre de tours réalisés dans un sens ou dans l'autre par le moteur électrique et de le comparer aux consignes de fins de course du motoréducteur stockées dans la carte électronique.

Selon une seconde alternative, les moyens de détection de positions préréglées de fins de course du motoréducteur peuvent comprendre un système d'engrenages tournant avec la couverture et permettant la translation simultanée et opposée de deux engrenages voyageurs jusqu'à deux positions de butée dans lesquelles lesdits engrenages voyageurs actionnent les moyens de détection de positions préréglées de fins de course du motoréducteur pour arrêter le moteur électrique.

Dans cette seconde alternative, chaque butée peut commander l'arrêt du moteur électrique par l'intermédiaire d'un détecteur de contact apte à prendre deux positions : une première position permettant la rotation du moteur électrique et en ne renvoyant pas de contact sec, et une seconde position ne permettant pas la rotation du moteur électrique et renvoyant un contact sec.

Dans ce cas, e détecteur de contact peut être un microrupteur à au moins deux contacts ou un détecteur de proximité pouvant être un capteur inductif, un capteur capacitif, un capteur optique, un capteur à ultrason ou un capteur magnétique.

La couverture peut être un volet roulant, une bâche à barre, une bâche à bulles, ou une terrasse mobile.

### Brève description des dessins

[Fig.1] La [Fig.1] est une vue schématique d'un ensemble de motorisation selon une première architecture de réalisation de l'invention.
[Fig.2] La [Fig.2] est une vue schématique d'un ensemble de motorisation selon une deuxième architecture de réalisation de l'invention.
[Fig.3] La [Fig.3] est une vue schématique d'un ensemble de motorisation selon une troisième architecture de réalisation de l'invention.
[Fig.4] La [Fig.4] est une vue schématique d'un ensemble de motorisation selon une quatrième architecture de réalisation de l'invention

### Description des modes de réalisation

L'invention concerne un ensemble de motorisation utilisé pour déplacer une couverture enroulable d'un bassin, telle qu'une piscine privée.

A titre d'exemples, la couverture enroulable peut être un volet roulant, une bâche à barre, ou une bâche à bulles.

Typiquement, la couverture vient s'enrouler autour d'un tube d'enroulement qui s'étend dans le sens de la largeur du bassin à une extrémité longitudinal de celui-ci.

L'ensemble de motorisation comprend un motoréducteur ayant un moteur électrique alimenté avec une tension continue d'au plus 30 V. Ce motoréducteur est couplé au tube d'enroulement (non représenté) pour l'entraîner en rotation.

Selon l'invention, l'ensemble de motorisation comprend également des moyens internes pour fournir une information externe sous la forme d'un contact sec d'un état extrême de la couverture en position bassin totalement fermé lorsque le motoréducteur est dans une position de fin de course selon un premier sens, ainsi que d'autres moyens internes pour fournir une autre information externe sous la forme d'un autre contact sec d'un état extrême de la couverture en position bassin totalement ouvert lorsque le motoréducteur est dans une position de fin de course selon un second sens opposé au premier sens.

Par « contact sec externe », on entend ici un contact électrique externe à l'ensemble de motorisation qui soit sans différence de potentiel entre ses deux bornes.

Ainsi, les contacts secs externes peuvent être réalisés chacun par deux conducteurs électriques sans potentiel en sortie du motoréducteur. Alternativement, ils peuvent être réalisés chacun par trois conducteurs électriques dont l'un est commun aux deux contacts secs externes.

Au moins l'un de ces contacts secs externes - voire les deux contacts secs - est apte à coopérer avec un équipement externe à l'ensemble de motorisation tel que par exemple un système externe de régulation automatique de la chimie de l'eau du bassin (notamment une pompe doseuse ou un électrolyseur au sel pour la production de chlore).

Ainsi, lorsque le motoréducteur est dans une position de fin de course selon un premier sens correspondant à une position de la couverture totalement fermée, l'ensemble de motorisation selon l'invention communique cette information via un contact sec au système externe de régulation automatique de la chimie de l'eau du bassin (par exemple pour qu'il diminue la chloration de l'eau).

De même, lorsque le motoréducteur est dans une position de fin de course selon un second sens correspondant à un état de la couverture en position bassin totalement ouvert, l'ensemble de motorisation selon l'invention communique cette information via un autre contact sec au système externe de régulation automatique de la chimie de l'eau du bassin (par exemple pour qu'il applique la production nominale de chlore dans l'eau).

Par ailleurs, les deux moyens internes à l'ensemble de motorisation selon l'invention permettant de fournir des informations externes à l'ensemble de motorisation comprennent des moyens de détection de positions préréglées de fins de course du motoréducteur.

Ces moyens de détection de positions préréglées de fins de course du motoréducteur permettent l'arrêt du moteur électrique lorsqu'ils sont activés et le fonctionnement normal du moteur électrique lorsqu'ils sont non activés.

Plus précisément, ces moyens sont aptes, lorsqu'ils sont activés, à fournir une information, sous la forme d'un contact sec externe, de l'état de la couverture en position bassin totalement fermé ou de l'état de la couverture en position bassin totalement ouvert, et, lorsqu'ils sont non activés, à fournir une autre information, sous la forme de l'absence de contact sec externe, d'un état de la couverture en position bassin non totalement fermé ou d'un état de la couverture en position bassin non totalement ouvert.

En liaison avec les figures 1 à 4, on décrira maintenant différentes architectures de réalisation de l'ensemble de motorisation 2-1 à 2-4 selon l'invention.

Dans ces différentes architectures, la référence « M » désigne le moteur électrique du motoréducteur, la référence « S » désigne la commande du moteur électrique M, et la références « Cs » désigne les deux contacts secs externes.

Dans les modes de réalisation des figures 1 et 4, l'ensemble de motorisation 2-1, 2-4 comprend une seule et même commande S pour actionner le moteur électrique M dans les deux sens de rotation.

Dans les modes de réalisation des figures 2 et 3, l'ensemble de motorisation comprend deux commandes « S+ », « S- » pour actionner le moteur électrique M dans chacun des deux sens de rotation. Bien entendu, il ne s'agit ici que d'exemples non limitatifs de l'invention.

Par ailleurs, dans l'ensemble de ces modes de réalisation, les moyens de détection de positions préréglées de fins de course du motoréducteur sont du type « mécanique ».

Ainsi, de façon connue en soi (et non détaillée ici), ces moyens comprennent typiquement un système d'engrenages 4 qui tourne avec la couverture de la piscine et qui permet la translation simultanée et opposée de deux engrenages voyageurs jusqu'à deux positions de butée. Ces butées actionnent les moyens de détection de positions préréglées de fins de course du motoréducteur pour arrêter le moteur électrique M.

Dans les modes de réalisation des figures 1 à 4, chaque détecteur de contact 6a, 6b est constitué par un microrupteur à deux contacts : un premier contact « NC » correspondant à la première position permettant la rotation du moteur électrique M (et ne renvoyant pas de contact sec), et un second contact « NO » correspondant à la seconde position d'arrêt de la rotation du moteur électrique et de renvoi d'un contact sec.

Toujours dans ces modes de réalisation, on notera que le second contact « NO » du microrupteur 6a permet de renvoyer un premier contact sec correspondant à une position de fin de course selon un premier sens (et associée par exemple à un état de la couverture en position bassin totalement fermé), tandis que le second contact « NO » de l'autre microrupteur 6b permet de renvoyer un second contact sec correspondant à une position de fin de course selon un second sens opposé au premier sens (et associée par exemple à un étant de la couverture en position bassin totalement ouvert).

On notera également que le détecteur de contact 6a, 6b peut alternativement être constitué par un détecteur de proximité, par exemple un capteur inductif, un capteur capacitif, un capteur optique, un capteur à ultrason ou un capteur magnétique.

On notera encore que, dans les modes de réalisation des figures 2 et 3, le moteur électrique M est associé à des relais de puissance P.

Dans un autre mode de réalisation de l'invention (non représenté sur les figures), les moyens de détection de positions préréglées de fins de course du motoréducteur sont du type « électronique ».

Dans cet autre mode de réalisation, les moyens de détection de positions préréglées de fins de course du motoréducteur comprennent des moyens de traitement analogiques ou numériques pour fournir des informations externes sous la forme de contacts secs.

Par exemple, ces moyens de traitement permettent de communiquer des informations de commande à la carte de pilotage, indiquant quelle est l'état de la couverture. Ces moyens de traitement permettent de comptabiliser les signaux des moyens de détection quel que soit le sens de déplacement de la couverture.

Alternativement, les moyens de détection de positions préréglées de fins de course du motoréducteur peuvent comprendre des moyens de comptage d'un nombre de tours réalisés dans un sens ou dans l'autre par le moteur électrique et de comparaison de ce nombre de tours à des consignes de fins de course du motoréducteur correspondant à l'état de la couverture en position bassin totalement ouvert et à l'état de la couverture en position bassin totalement fermé.

Dans cette alternative, le moteur électrique comprend ainsi un détecteur (par ex. un capteur inductif, un capteur à effet hall, une roue codeuse, etc) apte à envoyer un signal lors de la détection d'au moins une cible solidaire de la rotation du moteur électrique vers une carte électronique permettant de compter le nombre de tours réalisés dans un sens ou dans l'autre par le moteur électrique et de le comparer aux consignes de fins de course du motoréducteur stockées dans la carte électronique.

Ces moyens de détection (qu'ils soient des moyens de traitement analogiques ou des moyens de comptage de tours) sont bien connus en soi et ne sont donc pas détaillés ici.

## Revendications

1. Ensemble de motorisation (2-1 à 2-4) d'une couverture enroulable d'un bassin capable de fournir des informations de positions de la couverture sous la forme de contacts secs, comprenant :
- un motoréducteur ayant un moteur électrique (M) alimenté en courant électrique continu avec une tension continue d'au plus 30 V,
- un moyen d'entraînement en rotation de la couverture enroulable couplé au motoréducteur,
- des moyens internes (6a) pour fournir une information sous la forme d'un contact sec externe (Cs) d'un état extrême de la couverture en position bassin totalement fermé lorsque le motoréducteur est dans une position de fin de course selon un premier sens, et
- des moyens internes (6b) pour fournir une autre information sous la forme d'un autre contact sec externe (Cs) d'un état extrême de la couverture en position bassin totalement ouvert lorsque le motoréducteur est dans une position de fin de course selon un second sens opposé au premier sens.

2. Ensemble selon la revendication 1, dans lequel au moins l'un des contacts secs externes est réalisé par deux conducteurs électriques sans potentiel en sortie du motoréducteur.

3. Ensemble selon la revendication 1, dans lequel les deux contacts secs externes sont réalisés chacun par trois conducteurs électriques dont l'un est commun aux deux contacts secs externes.

4. Ensemble selon l'une quelconque des revendications 1 à 3, dans lequel, au moins l'un des contacts secs externes est apte à coopérer avec un équipement externe à l'ensemble de motorisation tel qu'un système de régulation de la chimie de l'eau du bassin.

5. Ensemble selon l'une quelconque des revendications 1 à 4, dans lequel les moyens internes pour fournir des informations comprennent des moyens de détection de positions préréglées de fins de course du motoréducteur permettant l'arrêt du moteur électrique lorsqu'ils sont actionnés et le fonctionnement normal du moteur électrique lorsqu'ils sont non actionnés.

6. Ensemble selon la revendication 5, dans lequel les moyens de détection de positions préréglées de fins de course du motoréducteur sont aptes :
- lorsqu'ils sont activés, à fournir une information, sous la forme d'un contact sec, de l'état de la couverture en position bassin totalement fermé ou de l'état de la couverture en position bassin totalement ouvert, et
- lorsqu'ils sont non activés, à fournir une autre information, sous la forme de l'absence de contact sec, d'un état de la couverture en position bassin non totalement fermé ou d'un état de la couverture en position bassin non totalement ouvert.

7. Ensemble selon l'une des revendications 5 et 6, dans lequel les moyens de détection de positions préréglées de fins de course du motoréducteur comprennent des moyens de traitement analogiques ou numériques pour fournir des informations externes sous la forme de contacts secs.

8. Ensemble selon l'une des revendications 5 et 6, dans lequel les moyens de détection de positions préréglées de fins de course du motoréducteur comprennent des moyens internes de comptage d'un nombre de tours réalisés dans un sens ou dans l'autre par le moteur électrique et de comparaison de ce nombre de tours à des consignes de fins de course du motoréducteur correspondant à la position bassin totalement ouvert et à la position bassin totalement fermé de la couverture.

9. Ensemble selon la revendication 8, dans lequel le moteur électrique comprend un détecteur apte à envoyer un signal lors de la détection d'au moins une cible solidaire de la rotation du moteur électrique vers une carte électronique permettant de compter le nombre de tours réalisés dans un sens ou dans l'autre par le moteur électrique et de le comparer aux consignes de fins de course du motoréducteur stockées dans la carte électronique.

10. Ensemble selon l'une des revendications 5 et 6, dans lequel les moyens de détection de positions préréglées de fins de course du motoréducteur comprennent un système d'engrenages (4) tournant avec la couverture et permettant la translation simultanée et opposée de deux engrenages voyageurs jusqu'à deux positions de butée dans lesquelles lesdits engrenages voyageurs actionnent les moyens de détection de positions préréglées de fins de course du motoréducteur pour arrêter le moteur électrique.

11. Ensemble selon la revendication 10, dans lequel chaque butée commande l'arrêt du moteur électrique par l'intermédiaire d'un détecteur de contact (6a, 6b) apte à prendre deux positions : une première position permettant la rotation du moteur électrique et en ne renvoyant pas de contact sec, et une seconde position ne permettant pas la rotation du moteur électrique et renvoyant un contact sec.

12. Ensemble selon la revendication 11, dans lequel le détecteur de contact est un microrupteur à au moins deux contacts.

13. Ensemble selon la revendication 11, dans lequel le détecteur de contact est un détecteur de proximité.

14. Ensemble selon la revendication 13, dans lequel le détecteur de proximité est un capteur inductif, un capteur capacitif, un capteur optique, un capteur à ultrason ou un capteur magnétique.

15. Ensemble selon l'une quelconque des revendications 1 à 14, dans lequel la couverture est un volet roulant, une bâche à barre, une bâche à bulles, ou une terrasse mobile.
